# EUROPÄISCHE PATENTSCHRIFT

(11) **EP 2 266 764 B1**
(45) Veröffentlichungstag und Bekanntmachung des Hinweises auf die Patenterteilung: **29.08.2012**
(21) Anmeldenummer: 10010479.3
(22) Anmeldetag: 08.07.2008
(51) Int. Cl.: B26D 1/00, B26D 1/24

(54) **Verfahren und Vorrichtung zum Zertrennen von kontinuierlich geförderten Papierlagen**
Method and device for separating continuously supplied paper piles
Procédé et dispositif destinés à sectionner des couches de papiers transportées en continu

(30) Priorität: 11.07.2007 CH 11162007
(43) Veröffentlichungstag der Anmeldung: 29.12.2010
(62) Teilanmeldung aus: 08405172.1
(73) Patentinhaber: Ferag AG, 8340 Hinwil (CH)
(72) Erfinder: Ramseier, Marcel, 8623 Wetzikon (CH)
(74) Vertreter: Frei Patent Attorneys

(56) Entgegenhaltungen:
- WO-A-2005/102624
- CH-A5- 666 651
- DE-A1- 3 313 103
- DE-A1- 3 536 989
- FR-A- 2 394 326
- US-A- 5 890 409

## Beschreibung

Die Erfindung liegt auf dem Gebiete der Papierverarbeitung und betrifft ein Verfahren und eine Vorrichtung zum Zertrennen von kontinuierlich geförderten Papierlagen, wobei die Zertrennung in etwa parallel zur Förderrichtung erfolgt. Das Verfahren und die Vorrichtung sind insbesondere geeignet zum Zertrennen von als Zweifachnutzen oder Mehrfachnutzen ausgebildeten, mehrseitigen Druckprodukten, die zwei oder mehr als zwei gleiche oder voneinander verschiedene Exemplare umfassen und die in einem Strom gefördert werden, derart, dass in einem Druckprodukt miteinander verbundenen Exemplare nebeneinander und für alle Druckprodukte in Förderrichtung aufeinander ausgerichtet angeordnet sind. Es sind aber selbstverständlich auch andere Anwendungen von der Vorrichtung gemäss Erfindung denkbar. Ein Vorrichtung sowie ein Verfahren mit den Merkmalen des Oberbegriffs der Ansprüche 1 und 7 wird vom CH 666651 A beschrieben. Das DE 3319103 A offenbart die Merkmale des Oberbegriffs des Anspruchs 5.

Im Unterschied zum Prozess des Beschneidens von Druckprodukten, in dem von Druckprodukten unerwünschte Randbereiche in einem Kopf-, Fuss- und/oder Frontschnitt abgeschnitten werden und deshalb die Qualität der Papierkanten nur auf der Seite des Druckproduktes nicht aber auf der Seite des weggeschnittenen Abschnitts wichtig ist, ist es beim Zertrennen von Mehrfachnutzen wichtig, dass beide durch die Zertrennung entstehenden Kanten eine möglichst gute Qualität haben.

Es hat sich gezeigt, dass eine beidseitig gleich gute Kantenqualität beim Zertrennen von kontinuierlich geförderten Papierlagen besser erreichbar ist, wenn die Zertrennung nicht durch einen einzigen Schnitt bewirkt wird sondern durch Erstellung einer Trennfuge entweder durch Sägen oder Fräsen und Entfernung eines spanartigen Abfalls oder durch paralleles Schneiden entlang von zwei möglichst nahe nebeneinander verlaufenden, parallelen Schnittlinien, wobei zwischen den beiden zertrennten Teilen ein schmaler Abfallstreifen entsteht.

Die Publikation CH-666651 beschreibt eine Vorrichtung zum Zertrennen von kontinuierlich geförderten Papierlagen, insbesondere von einem Schuppenstrom von Druckprodukten, mit Hilfe einer rotierend angetriebenen Trennscheibe, die zwei je in der Ebene einer Stirnfläche der Scheibe angeordnete, kreisförmige Schneidkanten aufweist. Jede der beiden Schneidkanten ist dabei mit einem in entgegengesetzter Richtung rotierenden Gegenmesser kooperierend angeordnet, wobei auch die Gegenmesser je eine kreisförmige Schneidekante aufweisen. Die Papierlagen werden für die Zertrennung gegeneinander gepresst. Die Trennscheibe weist beispielsweise einen um ihren Umfang verlaufenden Hohlschliff auf oder besteht aus zwei gegeneinander gelegten Scheibenteilen, wobei die gegeneinander gewandeten Seiten der beiden Scheibenteile an ihrem Umfang schräg angeschliffen sind. Offensichtlich werden die Papierlagen in einer solchen Vorrichtung zertrennt durch zwei parallel verlaufende Schneidprozesse, derart, dass zwischen den beiden zertrennten Produkteteilen ein Abfallstreifen entsteht.

In derselben Publikation wird auch vorgeschlagen, die Trennscheibe als Frässcheibe oder Sägescheibe mit Sägezahnschliff auszubilden, also nicht als schneidendes sondern als spanabhebendes Werkzeug. Für den Fall des Sägezahnschliffs wird vorgeschlagen, anstelle der für Sägen üblichen Schränkung der Zähne, diese an zwei den weiter oben genannten Scheibenteilen entsprechenden spiegelbildgleichen Scheibenteilen anzuordnen.

In der Publikation WO-2005/102624 wird für das Zertrennen von kontinuierlich geförderten Papierlagen ebenfalls eine rotierende Trennscheibe offenbart. Diese weist um ihren Umfang alternierend Sägezähne und Schälmesser auf, wobei die Schneidkanten der Schälmesser abwechslungsweise in der Ebene der einen und in der Ebene der anderen Stirnfläche der Trennscheibe liegen. Die Funktion der Sägezähne besteht darin, spanabhebend eine Trennfuge zu räumen. Die Funktion der Schälmesser besteht darin, die von der Räumung stammenden Papierkanten beidseitig der gesägten Fuge in einem schälenden Schnitt zu verbessern. Dabei wird die Trennscheibe im Gegenlauf zur Förderung betrieben, derart, dass die Schälmesser im wesentlichen in der Richtung der Papierlagen und gegen die Förderrichtung schneiden, wodurch sich für den Schälvorgang (wie natürlich auch für den Sägevorgang) der Einsatz eines Gegenmessers erübrigt.

Es zeigt sich, dass bezüglich Kantenqualität beim Zertrennen von kontinuierlich geförderten Papierlagen noch Handlungsbedarf besteht. Die Erfindung stellt sich also die Aufgabe, ein weiteres Verfahren und eine weitere Vorrichtung zu schaffen, die sich für die Zertrennung von im wesentlichen kontinuierlich geförderten Papierlagen eignen, wobei die bei der Zertrennung entstehenden Papierkanten hohen Qualitätsansprüchen genügen sollen. Ferner soll das erfindungsgemässe Verfahren eine Vorrichtung ermöglichen, die sehr raumsparend ist.

Diese Aufgabe wird gelöst durch das Verfahren und die Vorrichtung, wie sie in den Patenansprüchen definiert sind.

Gemäss Erfindung wird für die Zertrennung von kontinuierlich geförderten Papierlagen ein reiner Schneidprozess eingesetzt, also keine spanabhebenden Schritte. Der genannte Schneidprozess ist ein Scherschneiden, das heisst ein Schneiden zwischen sich kreuzenden Schneidkanten eines Schneidmessers und eines mit dem Schneidmesser kooperierenden Gegenmessers, wobei die beiden Schneidkanten im wesentlichen geradlinig sind und die Schneidkante des Schneidmessers vorteilhafterweise an einer rotierenden Trennscheibe angeordnet ist und die Papierlagen an der Schneidkante des Gegenmessers anliegen. Der Schneidprozess wird in unmittelbar aufeinanderfolgenden Schneidschritten alternierend auf der einen und auf der anderen Seite einer Trennfuge durchgeführt, derart, dass aus den Papierlagen ein schmaler Abfallstreifen ausgeschnitten wird. Alternativ werden die Schneidschritte beidseits der Trennfuge synchron ausgeführt. Die Papierlagen werden während dem Zertrennen beidseitig von der entstehenden Trennfuge aufeinandergepresst, so dass sie, da wo die Schneidkanten wirken, satt an der Schnittkante des Gegenmessers anliegen. Die Gegenmesser sind vorzugsweise während der Zertrennung stationär und besonders bevorzugt zur Verlängerung ihrer Lebensdauer parallel zur Förderrichtung verschiebbar.

Für die alternierenden oder synchronen Schneidschritte sind je eine Mehrzahl von Schneidmessern an der Trennscheibe angeordnet.

Die zu zertrennenden Papierlagen sind beispielsweise quasi endlose Papierbahnen oder es sind hintereinander geförderte Stapel von Papierlagen, beispielsweise mehrseitige Druckprodukte, insbesondere, wie oben bereits erwähnt, Zwei- oder Mehrfachnutzen. Wenn solche Druckprodukte relativ dünn sind (beispielsweise nur zwei- oder vierseitig) ergibt das erfindungsgemässe Verfahren auch für einander teilweise überlappende Druckprodukte, also für einen Schuppenstrom der Druckprodukte, eine Trennung mit Papierkanten, die den höchsten Qualitätsanforderungen genügen können.

Zur Durchführung der alternierenden Schneidschritte werden also eine Mehrzahl von Schneidmessern eingesetzt, die alternierend um den Umfang einer Trennscheibe angeordnet sind, und zwei Gegenmesser mit geradlinigen, parallel zur Förderrichtung ausgerichteten Schneidkanten. Die Rotationsachse der Trennscheibe ist auf der einen Seite der zu zertrennenden Papierlagen senkrecht zur Förderrichtung angeordnet, derart, dass die Schneidkanten der Schneidmesser durch die Papierlagen hindurch bewegt werden können. Die Schneidkanten der Gegenmesser sind auf der anderen Seite der Papierlagen angeordnet und auf die beiden Stirnseiten der Trennscheibe ausgerichtet. Die rotierende Trennscheibe wird mit der Förderung der Papierlagen gleichlaufend betrieben. Die alternierenden Schneidmesser haben im wesentlichen geradlinige Schneidkanten, die alternierend in der Ebene der einen und der anderen Stirnseite der Trennscheibe liegen und die zwei Enden aufweisen, von denen das eine als scharfe Schneidspitze ausgebildet ist. Die Trennscheibe, das Mittel zur Förderung der Papierlagen und die Gegenmesser sind derart relativ zueinander angeordnet, dass zu Beginn jedes Schneidschritts die Schneidspitze des Schneidmessers zuerst auf die Papierlagen trifft und die Schneidkante des Schneidmessers mit der Schneidkante des Gegenmessers einen Schneidwinkel bildet, der, mindestens solange die beiden Schneidkanten sich kreuzen, vorteilhafterweise grösser ist als 15° und kleiner als 60°. Die beiden kooperierenden Schneidkanten sind also während des ganzen Schneidschritts nie parallel zueinander (nur kreuzender Schnitt, nie vollkantiger Schnitt). Je nachdem, ob die Schneidspitze relativ zur Schneidkante vor- oder nachlaufend ist, erfolgt der Schnitt in einer Schnittrichtung, die der Förderrichtung entgegenläuft oder mit dieser gleichgerichtet ist.

Die Fördergeschwindigkeit und die Rotationsgeschwindigkeit der Trennscheibe sind derart an die Ausgestaltung der Schneidmesser anzupassen, dass durch die alternierenden Schneidschritte auf jeder Seite der Trennfuge je ein kontinuierlicher Schnitt entsteht, dass also die Papierlagen von Schneidschritt zu Schneidschritt auf jeder Seite der Trennfuge um eine Strecke gefördert werden, die nicht grösser ist als die Länge des in einem Schneidschritt erzeugbaren Schnitts. Durch diese Bedingung ist der Rotationsgeschwindigkeit der Trennscheibe für jede Fördergeschwindigkeit eine untere Grenze gesetzt. Vorteilhafterweise wird die Trennscheibe aber bedeutend schneller rotiert als mit der genannten minimalen Geschwindigkeit.

Experimente zeigen, dass das erfindungsgemässe Verfahren zum Zertrennen von kontinuierlich geförderten Papierlagen Papierkanten von guter Qualität liefern, wenn die Trennfuge bzw. die Trennscheibe zwischen 3 und 6 mm breit ist, insbesondere zwischen 4 und 5 mm. Experimente zeigen ferner, dass eine bessere Kantenqualität erreicht werden kann, je grösser der Durchmesser der Trennscheibe ist. Es zeigt sich aber auch, dass bereits mit Trennscheiben eines Durchmessers im Bereich von ca. 160 bis 250 mm gute und insbesondere genügende Resultate erzielt werden, also mit Trennscheiben, die bedeutend kleiner sind als bekannte Trennscheiben, die demselben Zwecke dienen. Derart kleine Trennscheiben erlauben eine platzsparende Ausgestaltung der Vorrichtung zur Durchführung des erfindungsgemässen Verfahrens.

Das erfindungsgemässe Verfahren und die erfindungsgemässe Vorrichtung ist mit Vorteil zur Zertrennung von Druckprodukten einsetzbar, die als Zwei- oder Mehrfachnutzen ausgebildet sind und die nacheinander oder einander überlappend gefördert werden.

Im nachfolgenden Beschreibungsteil werden nochmals charakteristische Merkmale sowohl des Verfahrens als auch der Vorrichtung und der Trennscheibe wiedergegeben, wie sie in der Stammanmeldung zur vorliegenden Teilanmeldung beansprucht wurden. Diese Merkmale sollen auch Teil der Offenbarung dieser Teilanmeldung sein:
1A. Ein Verfahren zum Zertrennen von im Wesentlichen kontinuierlich in einer
   Förderrichtung geförderten Papierlagen in einer parallel zur Förderrichtung (F) ausgerichteten Zertrennrichtung, wobei durch zwei parallele Schnitte zwischen je zwei Schneidkanten ein Abfallstreifen entsteht. Das Verfahren zeichnet sich dadurch aus, dass die zwei parallelen Schnitte in alternierenden, ohne Zwischenschritte aufeinander folgenden oder in synchronen Schneidschritten erstellt werden, wobei in den alternierenden oder synchronen Schneidschritten je ein erstes oder ein zweites Paar von im wesentlichen geradlinigen Schneidkanten von Schneidmesser und Gegenmesser in einem scherenden Schnitt kooperieren, während die Papierlagen an den Schneidkanten der Gegenmesser anliegen.
1B. Das in Punkt 1A genannte Verfahren, das sich im Weiteren dadurch auszeichnen kann, dass für die aufeinander folgenden, alternierenden oder synchronen Schneidschritte an einer mit der Förderrichtung im Gleichlauf rotierenden Trennscheibe angeordnete Schneidmesser verwendet werden, wobei für das erste Paar von Schneidkanten die Schneidkante des Schneidmessers in der Ebene einer ersten Stirnseite der Trennscheibe liegt und die Schneidkante des Gegenmessers auf die erste Stirnseite der Trennscheibe ausgerichtet ist und wobei für das zweite Paar von Schneidkanten die Schneidkante des Schneidmessers in der Ebene einer zweiten Stirnseite der Trennscheibe liegt und die Schneidkante des Gegenmessers auf die zweite Stirnseite der Trennscheibe ausgerichtet ist.
1C. Das in Punkt 1A bzw. 1B genannte Verfahren, das sich im Weiteren dadurch auszeichnen kann, dass die Papierlagen während der Zertrennung gegeneinander gepresst werden, derart, dass sie satt an den Gegenmessern anliegen.
1D. Das in Punkt 1B bzw. 1C genannte Verfahren, das sich im Weiteren dadurch auszeichnen kann, dass die Ausrichtung der Schneidkanten der Schneidmesser und die Schneidkanten der Gegenmesser derart aufeinander abgestimmt sind, dass ein als Schneidspitze ausgerüstetes Ende der Schneidkanten der Schneidmesser zuerst auf die Papierlagen trifft.
1E. Das in Punkt 1D genannte Verfahren, das sich im Weiteren dadurch auszeichnen kann, dass die Schneidspitze der Schneidkante vorläuft und dass die Papierlagen in jedem Schneidschritt in einer der Förderrichtung (F) entgegenlaufenden Schneidrichtung geschnitten werden.
1 F. Das in Punkt 1D genannte Verfahren, das sich im Weiteren dadurch auszeichnen kann, dass die Schneidspitze der Schneidkante nachläuft und dass die Papierlagen in jedem Schneidschritt in einer mit der Förderrichtung (F) gleichgerichteten Schneidrichtung geschnitten werden.
1G. Das in Punkt 1A genannte Verfahren, das sich im Weiteren dadurch auszeichnen kann, dass ein Schneidwinkel (alpha) zwischen der Schneidkante des Schneidmessers und der Schneidkante des Gegenmessers, solange die beiden Schneidkanten gekreuzt sind, grösser als 15° und kleiner als 60° ist.
2A. Eine Vorrichtung zum Zertrennen von im wesentlichen kontinuierlich in einer Förderrichtung (F) geförderten Papierlagen in einer im wesentlichen parallel zur Förderrichtung (F) ausgerichteten Zertrennrichtung, wobei durch zwei parallele Schnitte zwischen je einer Schneidkante eines Schneidmessers und einer Schneidkante eines Gegenmessers ein Abfallstreifen entsteht, welche Vorrichtung für die Erstellung der zwei parallelen Schnitte ein Schneidmesser und ein Gegenmesser mit je einer Schneidkante aufweist. Die Vorrichtung zeichnet sich dadurch aus, dass zur Erstellung der zwei parallelen Schnitte in alternierenden, ohne Zwischenschritte aufeinander folgenden oder synchronen Schneidschritten ein erstes und ein zweites Paar von in einem scherenden Schnitt kooperierend angeordneten, im wesentlichen geradlinigen Schneidkanten von Schneidmesser und Gegenmesser vorgesehen sind, und dass die Vorrichtung ferner Mittel aufweist, mit deren Hilfe die Papierlagen an den Schneidkanten der Gegenmesser anliegend förderbar sind.
2B. Die in Punkt 2A genannte Vorrichtung, die sich im Weiteren dadurch auszeichnen kann, dass die Schneidmesser um den Umfang einer im Gleichlauf mit der Förderrichtung (F) rotierenden Trennscheibe angeordnet sind, wobei für das erste Paar von Schneidkanten die Schneidkante des Schneidmessers in der Ebene einer ersten Stirnseite der Trennscheibe liegt und die Schneidkante des Gegenmessers auf die erste Stirnseite der Trennscheibe ausgerichtet ist und wobei für das zweite Paar von Schneidkanten die Schneidkante des Schneidmessers in der Ebene einer zweiten Stirnseite der Trennscheibe angeordnet ist und die Schneidkante des Gegenmessers auf die zweite Stirnseite der Trennscheibe ausgerichtet ist.
2C. Die in Punkt 2A bzw. 2B genannte Vorrichtung, die sich im Weiteren dadurch auszeichnen kann, dass die Vorrichtung Mittel zum Zusammenpressen der Papierlagen und zum satten Anlegen der Papierlagen an die Gegenmesser aufweist, die vorzugsweise als aktive Fördermittel oder Hilfsfördermittel ausgestaltet sind.
2D. Die in Punkt 2A genannte Vorrichtung, die sich im Weiteren dadurch auszeichnen kann, dass die Trennscheibe je eine Mehrzahl von Schneidmessern mit Schneidkanten für das erste und das zweite Paar von Schneidkanten aufweist, die alternierend um den Umfang der Trennscheibe angeordnet sind.
2E. Die in Punkt 2D genannte Vorrichtung, die sich im Weiteren dadurch auszeichnen kann, dass die Schneidkanten der Schneidmesser und die Schneidkanten der Gegenmesser derart angeordnet sind, dass als Schneidspitzen ausgerüstete Enden der Schneidkanten der Schneidmesser vor den Schneidkanten (3, 3') auf die Papierlagen treffen und dass diese Schneidspitzen den Schneidkanten vorlaufen oder nachlaufen.
2F. Die in Punkt 2A genannte Vorrichtung, die sich im Weiteren dadurch auszeichnen kann, dass die Trennscheibe je eine Mehrzahl von Schneidmessern mit Schneidkanten für das erste und das zweite Paar von Schneidkanten aufweist, die entlang dem Umfang der Trennscheibe jeweils paarweise nebeneinander angeordnet und in Umfangsrichtung durch Einkerbungen voneinander getrennt sind.
3A. Eine Trennscheibe, die sich für ein Verfahren gemäss Punkt 1A oder für eine Vorrichtung gemäss Punkt 2A eignet und die sich dadurch auszeichnet, dass um den Umfang alternierend Schneidmesser angeordnet sind, die im wesentlichen geradlinige, in der Ebene der einen oder der anderen Stirnseite der Trennscheibe liegende Schneidkanten aufweisen, wobei jede der Schneidkanten ein als Schneidspitze ausgebildetes Ende aufweist, das vorzugsweise radial aussen liegend oder radial innen liegend ist.
3B. Die in Punkt 3A genannte Trennscheibe, die sich im Weiteren dadurch auszeichnen kann, dass sie einstückig oder aus zwei miteinander gekoppelten, im Wesentlichen spiegelsymmetrischen Scheibenteilen aufgebaut ist.

Beispielhafte Ausführungsformen eines Verfahrens und einer Vorrichtung werden im Zusammenhang mit den folgenden Figuren detailliert beschrieben. Dabei zeigen:
- **Figur 1**: einen einzigen Schneidschritt einer ersten, beispielhaften Ausfüh- rungsform eines Verfahrens zum Zertrennen von kontinuierlich geförderten Papierlagen (Schnitt entlang der entste- henden Trennfuge);
- **Figuren 2 u. 3**: der Schneidbereich einer Vorrichtung zum Zertrennen von kontinu- ierlich geförderten Papierlagen nach dem Verfahren gemäss Fig. 1 (Fig. 2: Ansicht parallel zur Achse der Trennscheibe; Fig. 3: Schnitt senkrecht zur Trennfuge);
- **Figur 4**: eine beispielhafte Trennscheibe zur Durchführung des Verfahrens nach Fig. 1 (Blickwinkel parallel zur Scheibenachse);
- **Figur 5**: eine perspektivische Darstellung des Schneidmesserbereichs der Trennscheibe gemäss Fig. 4;
- **Figuren 6 bis 8**: wie Figuren 1, 4 und 5 für eine zweite beispielhafte Ausführungs- form des Verfahrens zum Zertrennen von kon- tinuierlich geförderten Papierlagen;
- **Figur 9**: ein Schneidschritt einer dritten beispielhaften Ausführungsform des Verfahrens;
- **Fig.10-12**: Gestaltungen einer Trennscheibe, bestehend aus zwei Scheibenteilen in verschiedenen Ansichten;
- **Fig. 13**: die Verwendung eines einzelnen Scheibenteils zum Beschneiden eines Druckereiprodukts an einer Seitenkante.

**Figur 1** illustriert einen einzigen Schneidschritt einer ersten, beispielhaften Ausführungsform des Verfahrens. Dabei sind zur Vereinfachung der Darstellung die zu zertrennenden Papierlagen 1 stationär dargestellt, während sich die Rotationsachse M der Trennscheibe 2 in einer Richtung F' bewegt. Dies entspricht einer Förderung der Papierlagen 1 in der Richtung F bei stationärer Rotationsachse M (Gleichlauf von Förderung F und Scheibenrotation R). Von der Trennscheibe 2 ist nur die Schneidkante 3 eines einzigen Schneidmessers 4 dargestellt. Die Schneidkante 5 des stationären Gegenmessers 6 verläuft in der Auflageebene der Papierlagen 1 und senkrecht zur Rotationsachse M der Trennscheibe 2. Der Abstand zwischen der Rotationsachse M der Trennscheibe 2 und der Oberfläche der Papierlagen 1, bzw. der Schneidkante 5 des Gegenmessers 6 ist derart, dass die Schneidkante 3 des am Umfang der Trennscheibe 2 angeordneten Schneidmessers 4 die Papierlagen 1 vollständig durchdringen kann. Das heisst, ein jenseits der Schneidkante 5 des Gegenmessers 6 liegender Scheitelpunkt der Trennscheibe 2 hat von der Schneidkante 5 einen Abstand, der grösser ist als der radiale Abstand zwischen den beiden Enden der Schneidkante 3.

Die Trennscheibe 2 und das Gegenmesser 6 sind relativ zueinander und das Schneidmesser 4 ist auf der Trennscheibe 2 derart angeordnet, dass das den Schneidkanten 3 in Rotationsrichtung R nachlaufende und radial aussenliegende Ende der Schneidkante 3 die zuerst auf die Papierlagen 1 treffende Schneidspitze 7 darstellt, wobei diese Schneidspitze 7 in einer noch ungeschnittenen Stelle in die Papierlagen 1 eintaucht und die Schneidrichtung (Bewegungsrichtung des Kreuzungspunktes K der Schneidkanten von Schneidmesser und Gegenmesser) mit der Förderrichtung F gleichgerichtet ist.

Die Schneidkante 3 des Schneidmessers 4 ist in drei aufeinanderfolgenden Phasen dargestellt, die mit Indices .1, .2 und .3 bezeichnet sind. In der ersten Phase (Index .1) beginnt der Schneidschritt, das heisst, die Schneidspitze 7.1 trifft auf die Papierlagen 1. In der dritten Phase (Index .3) ist der Schneidschritt abgeschlossen, das heisst die ganze Schneidkante 3.3 befindet sich auf der Seite des Gegenmessers 6 ausserhalb der Papierlagen 1. Die zweite Phase (Index .2) liegt zeitlich etwa mittig zwischen der ersten und der dritten Phase, wobei die Schneidkante 3.2 des Schneidmessers die Schneidkante 5 des Gegenmessers 6 kreuzt.

Wie aus der Figur 1 ersichtlich ist, wird der Schneidwinkel alpha zwischen der Schneidkante 3 und der Schneidkante 5 des Gegenmessers 6 während des Schneidschrittes grösser. In der ersten Phase ist der Schneidwinkel (alpha.1) vorteilhafterweise bereits grösser als 15° und wird während des Schneischrittes nicht grösser als beispielsweise 60°. Ferner ist aus der Figur 1 ersichtlich, dass die Rotationsgeschwindigkeit R im Vergleich zur Fördergeschwindigkeit F derart gross sein muss, dass die zweite Kante 8, die zusammen mit der Schneidkante 3 unter einem Winkel von vorteilhafterweise ca. 90° die Schneidspitze 7 bildet und nicht als Schneidkante ausgebildet ist, zu keinem Zeitpunkt des Schneidschrittes eine Position relativ zu den Papierlagen 1 hat, die weiter stromaufwärts liegt als die Position des ersten Auftreffens der Schneidspitze 7.

**Figuren 2** **und** **3** zeigen die wichtigsten Bestandteile einer Vorrichtung zur Durchführung des in Fig. 1 dargestellten Verfahrens. Figur 2 zeigt die Vorrichtung mit Blickwinkel parallel zur Trennscheibenachse, Figur 3 quer zur Förderrichtung F geschnitten. Die genannten, wichtigsten Bestandteile sind die Trennscheibe 2, an deren Umfang die alternierenden Schneidmesser 4 und 4' mit Schneidkanten 3 und 3' angeordnet sind, zwei Gegenmesser 6 und 6' mit Schneidkanten 5 und 5' und Pressmittel 10/11 und 10'/11'.

Die Schneidkanten 3 der Schneidmesser 4 sind in der Ebene der in Figur 3 linken Stirnseite der Trennscheibe 2 angeordnet und kooperieren mit der Schneidkante 5 von Gegenmesser 6. Die Schneidkanten 3' sind in der Ebene der rechten Stirnseite der Trennscheibe 2 angeordnet und kooperieren mit der Schneidkante 5' des Gegenmessers 6'.

Die Gegenmesser 6 und 6' sind vorteilhafterweise in einer Schiene geführt angeordnet, derart, dass sie parallel zur Förderrichtung einfach verschoben werden können. Mit einer derartigen Verschiebung wird es möglich eine durch die Schneidschritte örtlich abgenützte Stelle der Schneidkante durch eine noch nicht verwendete oder eine weniger abgenützte Stelle zu ersetzen, was die Lebensdauer des Gegenmessers relevant verlängert.

Die Pressmittel 10/11 und 10'/11', die nur in Figur 3 dargestellt sind, pressen die Papierlagen 1 während der Zertrennung beidseitig von der entstehenden Trennfuge aufeinander und gegen die Gegenmesser 6 und 6', derart, dass die Papierlagen während der Schneidschritte satt an die Schneidkanten 5 und 5' angelegt sind. Die Pressmittel können zusätzlich zu ihrer Pressfunktion auch als Fördermittel dienen, mit deren Hilfe die Papierlagen durch die Trennstelle gefördert werden, oder sie können weitere Fördermittel (nicht dargestellt) in dieser Förderfunktion unterstützen. Die Pressmittel sind beispielsweise als Paare von gegenläufig um je mindestens zwei Rollen (nicht dargestellt) umlaufenden Pressbändern 10 und 11, bzw. 10' und 11' ausgelegt, wobei das Pressband 10 bzw. 10' trennscheibenseitig und das Pressband 11 bzw. 11' gegenmesserseitig angeordnet ist und wobei die Geschwindigkeit der Pressbänder der Fördergeschwindigkeit entspricht. Die Pressbänder der Paare 10/11 und 10'/11' bzw. die Rollen, über die sie laufen, werden mit geeigneten federnden Mitteln gegeneinander gepresst. Für eine aktive Förderfunktion der Pressbänder sind mindestens je eine der Rollen als aktiv angetriebene Antriebsrollen ausgebildet.

**Figuren 4 und 5** zeigen eine beispielhafte Ausführungsform der Trennscheibe 2 für das Verfahren gemäss Figur 1. Diese weist bei einem Durchmesser von nur 200 mm beispielsweise 24 Schneidmesser 4 und alternierend damit 24 Schneidmesser 4' auf, deren Schneidkanten 3 oder 3' je zwischen 5 und 15 mm, beispielsweise ca. 10 mm lang sind. Der Winkel beta zwischen den die Schneidspitze 7 bildenden Kanten des Schneidmessers beträgt ca. 90° (zwischen 85° und 95°), der Winkel gamma zwischen der Tangente an der Schneidspitze 7 und der Schneidkante 3 etwa 45°. Die Rotationsrichtung R der Trennscheibe 2 ist derart, dass die radial äusseren Enden der Schneidkanten hinter den Schneidkanten nachlaufen. Die Position der Schneidkante 5 des Gegenmessers 6 ist derart, dass die radial äusseren Enden der Schneidkanten 3 zuerst auf die Papierlagen treffen und deshalb die Schneidspitzen 7 darstellen.

Die Trennscheibe 2 ist beispielsweise einstückig, das heisst aus einer vollen Scheibe gefertigt, wie das in Figur 5 dargestellt ist. Sie kann aber auch aus zwei spiegelbildlichen Scheibenteilen gefertigt sein, wobei die Scheibenteile derart relativ zueinander angeordnet sind, dass die Schneidmesser des einen Scheibenteils auf die Lücken zwischen den Schneidmessern des anderen Scheibenteils ausgerichtet sind (siehe unten Fig. 10+11). Zwei derartige Teilscheiben können zur Erzeugung von breiteren Trennfugen durch entsprechende Zwischenscheiben in einem vorgegebenen Mass voneinander distanziert werden. Aus Figur 5 ist auch gut ersichtlich, wie die Schneidkanten 3 und 3' der Schneidmesser 4 und 4' alternierend in der Ebene der einen und der anderen Stirnseite der Trennscheibe 2 angeordnet sind. Die Schneidkanten der Schneidmesser können einfach nachgeschliffen werden, die Schneidmesser können aber auch selbstschärfend ausgestaltet sein

**Figuren 6 bis 8** zeigen in den gleichen Darstellungsarten wie die Figuren 1, 4 und 5 eine zweite, beispielhafte Ausführungsform von Verfahren und Vorrichtung. Gleiche Elemente sind mit gleichen Bezugszeichen bezeichnet. Der Hauptunterschied dieser zweiten Ausführungsform gegenüber der im Zusammenhang mit den vorhergehenden Figuren beschriebenen ersten Ausführungsform besteht darin, dass die Schneidspitzen 7 zwar wiederum die radial aussen liegenden Enden der Schneidkanten 3 sind, aber den Schneidkanten vorlaufen. Das heisst, die Schneidspitzen 7 treffen im Endbereich des Schnitts des vorangehenden Schneidschrittes auf die Papierlagen und der Schneidpunkt K bewegt sich entgegengesetzt zur Förderrichtung F (Schneidrichtung entgegengesetzt zu Förderrichtung). Der Schneidwinkel alpha wird während des Schneidschrittes kleiner, bewegt sich aber auch hier vorteilhafterweise in einem Bereich unterhalb von 60° und bleibt grösser als 15°.

**Figur 9** zeigt noch sehr schematisch einen Schneidschritt einer dritten, beispielhaften Ausführungsform des Verfahrens. Gemäss dieser Ausführungsform trifft das radial innenliegende Ende (Schneidspitze 7) der Schneidkante 3 des Schneidmessers 4 zuerst auf die Papierlagen 1 und ist der Schneidkante 3 vorlaufend angeordnet. Es ergibt sich ein gleicher Schnittprozess wie in Figur 6 dargestellt, also mit einer Schnittrichtung, die entgegengesetzt zur Förderrichtung verläuft und mit einem sich während des Schneidschritts verkleinernden Schneidwinkel. Aus einem Vergleich der Figuren 9 und 6 ergibt sich, dass es auch möglich ist, die beiden Enden der Schnittkanten 3 mit gleichem radialem Abstand von der Trennscheibenachse anzuordnen, derart, dass die Schnittkanten 3 senkrecht zu einem mittigen Radius verlaufen.

Beispiele von weiteren Ausführungsformen von Verfahren und Vorrichtung weisen die folgenden Merkmale auf:
- Die Gegenmesser sind nicht stationär sondern bewegen sich in Förderrichtung mit derselben Geschwindigkeit wie die Papierlagen.
- Anstelle einer Kombination einer Trennscheibe mit stationärer Achse mit einer im wesentlichen kontinuierlichen Förderung der Papierlagen sind die Papierlagen stationär und die Achse der Trennscheibe wird parallel zu den Papierlagen bewegt, wie dies in den Figuren 1 und 6 dargestellt ist. In diesem Falle sind auch die Pressmittel mindestens während der Zertrennung stationär.
- Anstatt dass die Achse der Trennscheibe über den zu zertrennenden Papierlagen und die Schneidkanten der Gegenmesser darunter angeordnet sind, sind die Achse der Trennscheibe unter den Papierlagen und die Schneidkanten der Gegenmesser darüber angeordnet.
- Die Förderrichtung ist nicht horizontal.

Das Verfahren kann selbstverständlich nicht nur zum Trennen von Papierlagen sondern auch zum Beschneiden derartiger Papierlagen angewendet werden. Da, wie eingangs erwähnt für ein derartiges Beschneiden nur auf der einen Seite der Trennlinie eine hohe Kantenqualität gewünscht wird, kann eine Trennscheibe verwendet werden, an der die Schneidkanten aller Schneidmesser in der Ebene derselben Scheibenstirnseite liegen (siehe unten Fig. 13).

Selbstverständlich wird es auch andere Materialien als Papierlagen geben, die mit dem Verfahren und der Vorrichtung in einer guten Qualität zertrennt werden können.

Fig. 10-12 zeigen zwei Beispiele für eine Trennscheibe 2, die aus zwei spiegelbildlich aufgebauten Scheibenteilen 12, 12' gefertigt ist, die mit einem Winkelversatz (Fig. 10+11) bzw. deckungsgleich (Fig. 12) aufeinander montiert sind.

Wie die Schnittansicht in Fig. 11 zeigt, sind die axial nach aussen weisenden Flächen der Scheibenteile 12, 12' im wesentlichen eben. Die jeweils nach innen weisenden Flächen sind strukturiert, um die Schneidmesser 4, 4' auszubilden. Zwischen den Messern 4, 4' befinden sich jeweils Einkerbungen 13, 13', die fertigungstechnisch bedingt sind, damit an den Schnittkanten 3, 3' der Messer 4, 4' scharfe Schneidspitzen 7, 7' gebildet werden können. Der Winkelversatz ist im Fall von Fig. 10 so, dass jeweils eine Einkerbung 13, 13' auf ein Schneidmesser 4, 4' der Gegenscheibe trifft. Gegenüber dem Fall einer einstückigen Trennscheibe 2 bestehen bei der zweiteiligen Variante Vorteile bei der Herstellung, da an sich nur eine der beiden Hauptflächen eines scheibenförmigen Rohlings bearbeitet werden muss, um die Messer 4, 4' herzustellen, und da die Breite des Abfallstreifens durch verschieden breite Abstandshalter zwischen den beiden Scheibenteilen 12, 12' anpassbar ist (nicht dargestellt). Wie hier angedeutet, kann die nach aussen weisende Stirnfläche bereichsweise eine kleine Fase von wenigen Grad aufweisen.

Bei beiden Anordnungen gemäss Fig. 10-12 wird durch die voneinander beabstandeten Schnittkanten 3, 3' ein Materialstreifen aus der Papierlage herausgeschnitten. Im Fall von Fig. 10+11 werden die Teil-Schnitte alternierend durchgeführt, im Fall von Fig. 12 synchron.

Fig. 13 zeigt ein Beispiel zur Herstellung eines Seitenschnitts der Papierlagen 1 mit nur einem Scheibenteil 12, das gemäss Fig. 10 oder 12 ausgebildet ist. Die Papierlagen werden beim Beschneiden von oben und unten gepresst.

## Patentansprüche

1. Vorrichtung zum Zertrennen von im wesentlichen kontinuierlich in einer Förderrichtung (F) geförderten Papierlagen (1) in einer im wesentlichen parallel zur Förderrichtung (F) ausgerichteten Zertrennrichtung mit einem ersten und zweiten Paar von jeweils in einem scherenden Schnitt kooperierend angeordneten, im wesentlichen geradlinigen Schneidkanten (3, 5; 3', 5'), enthaltend je eine Schneidkante (3, 3') eines Schneidmessers (4, 4') und eine Schneidkante (5, 5') eines Gegenmessers (6, 6') zur Erstellung eines Abfallstreifen mittels zweier parallelen Schnitte zwischen dem ersten und zweiten Paar von Schneidkanten (3, 5; 3', 5'), im Weiteren enthaltend Mittel, mit deren Hilfe die Papierlagen (1) an den Schneidkanten (5, 5') der Gegenmesser (6, 6') anliegend förderbar sind, und eine rotierbare Trennscheibe (2),
**dadurch gekennzeichnet, dass**
um den Umfang der Trennscheibe (2) je eine Mehrzahl von Schneidmessern (4, 4') mit Schneidkanten (3, 3') für das erste und das zweite Paar von Schneidkanten angeordnet sind, und für das erste Paar von Schneidkanten (3, 5) die Schneidkanten (3) der Schneidmesser (4) in der Ebene einer ersten Stirnseite der Trennscheibe (2) liegen und die Schneidkante (5) des Gegenmessers (6) auf die erste Stirnseite der Trennscheibe (2) ausgerichtet ist und für das zweite Paar von Schneidkanten (3', 5') die Schneidkanten (3') der Schneidmesser (4') in der Ebene einer zweiten Stirnseite der Trennscheibe (2) angeordnet sind und die Schneidkante (5') des Gegenmessers (6') auf die zweite Stirnseite der Trennscheibe (2) ausgerichtet ist, und die Trennscheibe (2) aus zwei miteinander gekoppelten, im wesentlichen spiegelsymmetrischen Scheibenteilen aufgebaut ist, wobei die Scheibenteile:
a. mit einem Winkelversatz derart relativ zueinander angeordnet sind, dass die Schneidmesser des einen Scheibenteils auf Lücken zwischen den Schneidmessern des anderen Scheibenteils ausgerichtet sind und so Teil-Schnitte alternierend ohne Zwischenschritte aufeinanderfolgend durchführbar sind, oder
b. die Scheibenteile deckungsgleich aufeinander montiert sind und so Teil-Schnitte synchron durchführbar sind.

2. Vorrichtung nach Anspruch 1, **dadurch gekennzeichnet, dass** die Vorrichtung Mittel (10/11, 10'/11') zum Zusammenpressen der Papierlagen (2) und zum satten Anlegen der Papierlagen (1) an die Gegenmesser (6, 6') aufweist, die vorzugsweise als aktive Fördermittel oder Hilfsfördermittel ausgestaltet sind.

3. Vorrichtung nach Anspruch 1 oder 2, **dadurch gekennzeichnet, dass** die Schneidkanten (3, 3') der Schneidmesser (4, 4') und die Schneidkanten (5, 5') der Gegenmesser (6, 6') derart angeordnet sind, dass als Schneidspitzen (7, 7') ausgerüstete Enden der Schneidkanten (3, 3') der Schneidmesser (4, 4') vor den Schneidkanten (3, 3') auf die Papierlagen (1) treffen und dass diese Schneidspitzen (7, 7') den Schneidkanten (3, 3') vorlaufen oder nachlaufen.

4. Vorrichtung nach einem der Ansprüche 1 bis 3, **dadurch gekennzeichnet, dass** die Trennscheibe (2) je eine Mehrzahl von Schneidmessern (4, 4') mit Schneidkanten (3, 3') für das erste und das zweite Paar von Schneidkanten aufweist, die entlang dem Umfang der Trennscheibe (2) jeweils paarweise nebeneinander angeordnet und in Umfangsrichtung durch Einkerbungen (13, 13') voneinander getrennt sind.

5. Trennscheibe für eine Vorrichtung nach einem der Ansprüche 1 bis 4, wobei um den Umfang der Trennscheibe (2) je eine Mehrzahl von Schneidmessern (4, 4') mit im wesentlichen geradlinigen Schneidkanten (3, 3') angeordnet sind, wobei erste Schneidkanten (3) der Schneidmesser (4) in der Ebene einer ersten Stirnseite der Trennscheibe (2) liegen und zweite Schneidkanten (3') der Schneidmesser (4') in der Ebene einer zweiten Stirnseite der Trennscheibe (2) angeordnet sind, **dadurch gekennzeichnet, dass** die Trennscheibe (2) aus zwei miteinander gekoppelten, im wesentlichen spiegelsymmetrischen Scheibenteilen aufgebaut ist, wobei die Scheibenteile:
a. mit einem Winkelversatz derart relativ zueinander angeordnet sind, dass die Schneidmesser des einen Scheibenteils auf Lücken zwischen den Schneidmessern des anderen Scheibenteils ausgerichtet sind und so Teil-Schnitte alternierend ohne Zwischenschritte aufeinanderfolgend durchführbar sind, oder
b. die Scheibenteile deckungsgleich aufeinander montiert sind und so Teil-Schnitte synchron durchführbar sind.

6. Trennscheibe nach Anspruch 5, **dadurch gekennzeichnet, dass** jede der Schneidkanten (3, 3') ein als Schneidspitze (7, 7') ausgebildetes Ende aufweist, das vorzugsweise radial aussen liegend oder radial innen liegend ist.

7. Verfahren zum Zertrennen von im wesentlichen kontinuierlich in einer Förderrichtung geförderten Papierlagen (1) in einer parallel zur Förderrichtung (F) ausgerichteten Zertrennrichtung unter Verwendung einer Vorrichtung nach einem der Ansprüche 1 bis 4, wobei durch zwei parallele Schnitte zwischen je einer Schneidkante (3, 5) eines an der rotierenden Trennscheibe angeordneten Schneidmessers und einer Schneidkante eines während der Zertrennung stationären Gegenmessers eine Trennfuge und ein Abfallstreifen entsteht,
**dadurch gekennzeichnet, dass**
die zwei parallelen Schnitte in alternierenden, ohne Zwischenschritte aufeinanderfolgenden oder in synchronen Schneidschritten erstellt werden, wobei in den alternierenden oder synchronen Schneidschritten je ein erstes und ein zweites Paar von im wesentlichen geradlinigen Schneidkanten (3, 5 und 3', 5') von Schneidmesser (4, 4') und Gegenmesser (6, 6') in einem scherenden Schnitt alternierend oder synchron kooperieren, während die Papierlagen (1) an den Schneidkanten (5, 5') der Gegenmesser (6, 6') anliegen.

8. Verfahren nach Anspruch 7, **dadurch gekennzeichnet, dass** die Papierlagen (1) während der Zertrennung beidseitig von der entstehenden Trennfuge gegeneinander gepresst werden, derart dass sie da, wo die Schneidkanten wirken, satt an den Gegenmessern (6,6') anliegen.

9. Verfahren nach Anspruch 7 oder 8, **dadurch gekennzeichnet, dass** die Ausrichtung der Schneidkanten (3, 3') der Schneidmesser (4, 4') und die Schneidkanten (5, 5') der Gegenmesser (6, 6') derart aufeinander abgestimmt sind, dass ein als Schneidspitze (7, 7') ausgerüstetes Ende der Schneidkanten (3, 3') der Schneidmesser (4,4') zuerst auf die Papierlagen (1) trifft.

10. Verfahren nach Anspruch 9, **dadurch gekennzeichnet, dass** die Schneidspitze (7, 7') der Schneidkante (3, 3') vorläuft und dass die Papierlagen (1) in jedem Schneidschritt in einer der Förderrichtung (F) entgegen laufenden Schneidrichtung geschnitten werden.

11. Verfahren nach Anspruch 9, **dadurch gekennzeichnet, dass** die Schneidspitze (7, 7') der Schneidkante (3, 3') nachläuft und dass die Papierlagen (1) in jedem Schneidschritt in einer mit der Förderrichtung (F) gleichgerichteten Schneidrichtung geschnitten werden.

12. Verfahren nach einem der Ansprüche 7 bis 11, **dadurch gekennzeichnet, dass** ein Schneidwinkel (alpha) zwischen der Schneidkante (3, 3') des Schneidmessers (4, 4') und der Schneidkante (5, 5') des Gegenmessers (6, 6'), solange die beiden Schneidkanten gekreuzt sind, grösser als 15° und kleiner als 60° ist.

## Claims

1. A device for separating paper webs (1) conveyed in an essentially continuous manner in a conveying direction (F), in a separating direction aligned essentially parallel to the conveying direction (F), with a first and second pair of essentially straight-lined cutting edges (3, 5; 3', 5') which are arranged in each case in a cooperating manner in a shearing cut and each consisting of a cutting edge (3, 3') of a cutting knife (4, 4') and a cutting edge (5, 5') of a counter-knife (6, 6'), for creating a waste strip by way of two parallel cuts between the first and the second pair of cutting edges (3, 5; 3', 5'), moreover comprising means with whose help the paper webs (1) can be conveyed in a manner bearing on the cutting edges (5, 5') of the counter-knives (6, 6'), and a rotatable separating disk (2),
**characterised in that**
in each case a plurality of cutting knives (4, 4') with cutting edges (3, 3') for the first and second pair of cutting edges are arranged about the periphery of the separating disk (2), and for the first pair of cutting edges (3, 5) the cutting edges (3) of the cutting knives (4) lie in the plane of a first end-side of the separating disk (2), and the cutting edge (5) of the counter-knife (6) is aligned to the first end-side of the separating disk (2) and for the second end pair of cutting edges (3', 5') the cutting edges (3') of the cutting knives (4') are arranged in the plane of a second end-side of the separating disk (2), and the cutting edge (5') of the counter-knife (6') is aligned to the second end-side of the separating disk (2), and the separating disk (2) is constructed of two essentially mirror-symmetrical disk parts which are coupled to one another,
wherein the disk parts:
a. are arranged relative to one another with an angular offset, in a manner such that the cutting knives of the one disk part are aligned to gaps between the cutting knives of the other disk part and thus part cuts can be carried out consecutively without intermediate steps, in an alternating manner or
b. the disk parts are assembled congruently onto one another and thus part cuts can be carried out synchronously.

2. A device according to claim 1, **characterised in that** the device comprises means (10/11, 10'/11') for pressing together paper webs (2) and for the snug bearing contact of the paper webs (1) onto the counter-knives (6, 6'), said means being preferably designed as active conveying means or auxiliary conveying means.

3. A device according to claim 1 or 2, **characterised in that** the cutting edges (3, 3') of the cutting knives (4, 4') and the cutting edges (5, 5') of the counter-knives (6, 6') are arranged in a manner such that ends of the cutting edges (3, 3') of the cutting knives (4, 4'), said ends being designed as cutting tips (7, 7'), hit the paper webs (1) before the cutting edges (3, 3') and that these cutting tips (7, 7') lead or trail the cutting edges (3, 3').

4. A device according to one of the claims 1 to 3, **characterised in that** the separating disk (2) in each case comprises a plurality of cutting knives (4, 4') with cutting edges (3, 3') for the first and the second pair of cutting edges which are arranged in each case in pairs next to one another along the periphery of the separating disk (2) and are separated from one another in the peripheral direction by way of notches (13, 13') .

5. A separating disk for a device according to one of the claims 1 to 4, wherein in each case a plurality of cutting knives (4, 4') with essentially straight-lined cutting edges (3, 3') are arranged about the periphery of the separating disk (2), wherein first cutting edges (3) of the cutting knives (4) lie in the plane of a first end-side of the separating disk (2), and second cutting edges (3') of the cutting knives (4') are arranged in the plane of a second end-side of the separating disk (2), **characterised in that** the separating disk (2) is constructed of two essentially mirror-symmetrical disk parts which are coupled to one another,
wherein the disk parts:
a. are arranged relative to one another with an angular offset, in a manner such that the cutting knives of the one disk part are aligned to gaps between the cutting knives of the other disk part and thus part cuts can be carried out consecutively without intermediate steps, in an alternating manner or
b. the disk parts are assembled congruently onto one another and this part cuts can be carried out synchronously

6. A separating disk according to claim 5, **characterised in that** each of the cutting edges (3, 3') comprises an end which is designed as a cutting tip (7, 7') and preferably lies radially outwards or radially inwards.

7. A method for separating paper webs (1) conveyed in an essentially continuous manner in a conveying direction, in a separating direction aligned parallel to the conveying direction (F), amid the use of a device according to one of the claims 1 to 4, wherein by way of two parallel cuts between in each case a cutting edge (3, 5) of a cutting knife arranged on the rotating separating disk and a cutting edge of counter-knife which is stationary during the separation, a separating gap and a waste strip arises,
**characterised in that**
the two parallel cuts are created in alternating cutting steps which are consecutive without intermediate steps or in synchronous cutting steps, wherein in the alternating or synchronous cutting steps, in each case a first and a second pair of essentially straight-lined cutting edges (3, 5 and 3', 5') of cutting knives (4, 4') and counter-knives (6, 6') cooperate in an alternating or synchronous manner in a shearing cut, whilst the paper webs (1) bear on the cutting edges (5, 5') of the counter-knives (6, 6').

8. A method according to claim 7, **characterised in that** the paper webs (1) during the separation are pressed against one another on both sides of the arising separating gap, in a manner such that they bear snugly on the counter-knives (6, 6') where the cutting edges act.

9. A method according to claim 7 or 8, **characterised in that** the alignment of the cutting edges (3, 3') of the cutting knives (4, 4'), and the cutting edges (5, 5') of the counter-knives (6, 6') are matched to one another in a manner such that an end of the cutting edges (3, 3') of the cutting knives (4, 4'), said end designed as a cutting tip (7, 7'), firstly hits the paper webs (1).

10. A method according to claim 9, **characterised in that** the cutting tip (7, 7) leads the cutting edge (3, 3') and that the paper webs (1) in each cutting step are cut in a cutting direction which runs counter to the conveying direction (F).

11. A method according to claim 9, **characterised in that** the cutting tip (7, 7') trails the cutting edge (3, 3') and that the paper webs (1) in each cutting step are cut in a cutting direction which is the same as the conveying direction.

12. A method according to one of the claims 7 to 11, **characterised in that** a cutting angle (alpha) between the cutting edge (3, 3') of the cutting knife (4, 4') and the cutting edge (5, 5') of the counter-knife (6, 6') is larger than 15° and smaller than 60°, as long as the cutting edges are crossed.

## Revendications

1. Dispositif de découpe de couches de papier (1) transportées essentiellement en continu dans une direction de transport (F), dans une direction de découpe orientée essentiellement en parallèle à la direction de transport (F), le dispositif présentant
une première et une deuxième paire d'arêtes de coupe (3, 5; 3', 5') essentiellement rectilignes et disposées de manière à coopérer dans une découpe en cisaille,
chacune des arêtes de coupe présentant une arête de coupe (3, 3') d'une lame de coupe (4, 4') et une arête de coupe (5, 5') d'une contre-lame (6, 6') de manière à former un ruban de chute au moyen de deux découpes parallèles entre la première et la deuxième paire d'arêtes de coupe (3, 5; 3', 5'),
le dispositif contenant par ailleurs des moyens à l'aide desquels les couches de papier (1) peuvent être transportées de manière à venir se placer contre les arêtes de coupe (5, 5') des contre-lames (6, 6') ainsi qu'un disque rotatif de coupe (2),
**caractérisé en ce que**
plusieurs lames de coupe (4, 4') dotées d'arêtes de coupe (3, 3') pour la première et la deuxième paire d'arêtes de coupe sont disposées à la périphérie du disque de découpe (2), les arêtes de coupe (3) des lames de coupe (4) prévues pour la première paire d'arêtes de coupe (3, 5) étant situées dans le plan d'un premier côté frontal du disque de découpe (2),
**en ce que** l'arête de coupe (5) de la contre-lame (6) est alignée sur le premier côté frontal du disque de découpe (2),
**en ce que** les arêtes de coupe (3') des lames de coupe (4') prévues pour la deuxième paire d'arêtes de coupe (3', 5') sont disposées dans le plan d'un deuxième côté frontal du disque de découpe (2) et
**en ce que** l'arête de coupe (5') de la contre-lame (6') est alignée sur le deuxième côté frontal du disque de découpe (2),
le disque de découpe (2) étant constitué de deux parties de disque accouplées l'une à l'autre et à symétrie essentiellement spéculaire, les parties de disque :
a. étant disposées l'une par rapport à l'autre à un décalage angulaire de telle sorte que les lames de coupe de la première partie de disque soient alignées sur les trous entre les lames de coupe de l'autre partie de disque et qu'ainsi des découpes partielles puissent être réalisées en alternance et en succession sans étape intermédiaire ou
b. les parties de disque sont montées l'une au-dessus de l'autre en se recouvrant, des découpes partielles pouvant ainsi être exécutées de manière synchronisée.

2. Dispositif selon la revendication 1, **caractérisé en ce que** le dispositif présente des moyens (10/11, 10'/11') qui compriment les couches de papier (2) et qui placent les couches de papier (1) à plat contre les contre-lames (6, 6') qui sont configurées de préférence comme moyens actifs de transport ou moyens auxiliaires de transport.

3. Dispositif selon les revendications 1 ou 2, **caractérisé en ce que** les arêtes de coupe (3, 3') des lames de coupe (4, 4') et les arêtes de coupe (5, 5') des contre-lames (6, 6') sont disposées de telle sorte que les extrémités des arêtes de coupe (3, 3') des lames de coupe (4, 4'), configurées comme pointes de coupe (7, 7'), entrent en contact avec les couches de papier (1) avant les arêtes de coupe (4, 4') et que ces pointes de coupe (7, 7') précèdent ou suivent les arêtes de coupe (3, 3').

4. Dispositif selon l'une des revendications 1 à 3, **caractérisé en ce que** chaque disque de découpe (2) présente plusieurs lames de coupe (4, 4') dotées d'arêtes de coupe (3, 3') pour la première et la deuxième paire d'arêtes de coupe, qui sont disposées l'une à côté de l'autre par paires à la périphérie du disque de découpe (2) et qui sont séparées les unes des autres dans la direction périphérique par des retraits (13, 13').

5. Disque de découpe pour dispositif selon l'une des revendications 1 à 4, dans lequel
plusieurs lames de coupe (4, 4') présentant des arêtes de coupe (3, 3') essentiellement rectilignes sont disposées à la périphérie du disque de découpe (2),
des premières arêtes de coupe (3) des lames de coupe (4) étant situées dans le plan d'un premier côté frontal du disque de découpe (2) et des deuxièmes arêtes de coupe (3') des lames de coupe (4') étant disposées dans le plan d'un deuxième côté frontal du disque de séparation (2), **caractérisé en ce que**
le disque de découpe (2) est constitué de deux parties de disque à symétrie essentiellement spéculaire, les parties de disque :
a. étant disposées l'une par rapport à l'autre à un décalage angulaire de telle sorte que les lames de coupe de la première partie de disque soient alignées sur les trous entre les lames de coupe de l'autre partie de disque et qu'ainsi des découpes partielles puissent être réalisées en alternance et en succession sans étape intermédiaire ou
b. les parties de disque sont montées l'une au-dessus de l'autre en se recouvrant, des découpes partielles pouvant ainsi être exécutées de manière synchronisée.

6. Disque de découpe selon la revendication 5, **caractérisé en ce que** chacune des arêtes de coupe (3, 3') présente une extrémité configurée comme pointe de coupe (7, 7') et située de préférence radialement à l'extérieur ou radialement à l'intérieur.

7. Procédé de découpe de couches de papier (1) transportées essentiellement en continu dans une direction de transport, dans une direction de découpe orientée parallèlement à la direction de transport (F) et en recourant à un dispositif selon l'une des revendications 1 à 4, dans lequel
une ligne de découpe et un ruban de chute sont formés par deux découpes parallèles entre des arêtes de coupe (3, 5) d'une lame de coupe située sur le disque rotatif de coupe et une arête de coupe d'une contre-lame stationnaire pendant la découpe,
**caractérisé en ce que**
les deux découpes parallèles sont formées dans des étapes de découpe alternées qui se succèdent sans étape intermédiaire ou dans des étapes de découpe synchronisées et
**en ce que** dans chacune des étapes de découpe alternées ou synchronisées, une première et une deuxième paire d'arêtes de coupe (3, 5 et 3', 5') essentiellement rectilignes de lames de coupe (4, 4') et de contre-lames (6, 6') coopèrent en alternance ou de manière synchronisée pour former une découpe par cisaillage pendant que les couches de papier (1) reposent sur les arêtes de coupe (5, 5') des contre-lames (6, 6').

8. Procédé selon la revendication 7, **caractérisé en ce que** pendant la découpe les couches de papier (1) sont repoussées l'une contre l'autre des deux côtés de la ligne de découpe de telle sorte que les couches de papier (1) reposent à plat sur les contre-lames (6, 6') là où les arêtes de coupe agissent.

9. Procédé selon les revendications 7 ou 8, **caractérisé en ce que** l'orientation des arêtes de coupe (3, 3') des lames de coupe (4, 4') et les arêtes de coupe (5, 5') des contre-lames (6, 6') sont accordées les unes aux autres de telle sorte qu'une extrémité des arêtes de coupe (3, 3') des lames de coupe (4, 4'), configurée comme pointe de coupe (7, 7'), engage en premier les couches de papier (1).

10. Procédé selon la revendication 9, **caractérisé en ce que** la pointe de coupe (7, 7') de l'arête de coupe (3, 3') s'avance en premier et **en ce que** lors de chaque étape de découpe, les couches de papier (1) sont découpées dans une direction de découpe qui s'avance en opposition à la direction de transport (F).

11. Procédé selon la revendication 9, **caractérisé en ce que** la pointe de coupe (7, 7') de l'arête de coupe (3, 3') s'avance en arrière et **en ce que** lors de chaque opération de découpe, les couches de papier (1) sont découpées dans une direction de découpe orientée dans le même sens que la direction de transport (F).

12. Procédé selon l'une des revendications 7 à 11, **caractérisé en ce qu'**un angle de découpe (alpha) entre les arêtes de coupe (3, 3') de la lame de coupe (4, 4') et les arêtes de coupe (5, 5') de la contre-lame (6, 6') est supérieur à 15° et inférieur à 60° tant que les deux arêtes de coupe se croisent.
